# EUROPÄISCHE PATENTSCHRIFT

(11) **EP 0 563 007 B1**
(45) Veröffentlichungstag und Bekanntmachung des Hinweises auf die Patenterteilung: **10.07.1996**
(21) Anmeldenummer: 93810133.4
(22) Anmeldetag: 25.02.1993
(51) Int. Cl.: B41F 11/00, B41F 9/02, B41F 13/00, B41F 31/30

(54) **Stichtiefdruckmaschine**
Intaglio printing machine
Machine à imprimer en creux

(30) Priorität: 26.03.1992 CH 973/92
(43) Veröffentlichungstag der Anmeldung: 29.09.1993
(73) Patentinhaber: DE LA RUE GIORI S.A., CH-1003 Lausanne (CH)
(72) Erfinder: Germann, Albrecht Josef, W-8700 Würzburg (DE)
(74) Vertreter: Jörchel, Dietrich R.A.

(56) Entgegenhaltungen:
- EP-A- 0 176 702
- EP-A- 0 343 104
- EP-A- 0 406 157
- BE-A- 901 555
- CH-A- 405 365
- DE-B- 1 230 437
- DE-U- 8 512 085
- US-A- 4 876 958
- PATENT ABSTRACTS OF JAPAN vol. 5, no. 166 (M-93)(838) 23. Oktober 1981 & JP-A-56 092 064 (RIYOOBI INSATSUKI HANBAI K.K.) 25 Juli 1981

## Beschreibung

Die Erfindung bezieht sich auf eine Stichtiefdruckmaschine gemäss dem Oberbegriff des Anspruchs 1.

Eine derartige Stichtiefdruckmaschine ist aus der EP-A-0 406 157 der gleichen Anmelderin bekannt. Bei dieser Maschine werden die Stichtiefdruckplatten nicht direkt durch die Schablonenwalzen mit verschiedenen Farben eingefärbt, sondern die Zonen unterschiedlicher Farbe werden zunächst von den Schablonenwalzen auf den Farbsammelzylinder übertragen, dort registerhaltig gesammelt und gelangen dann erst von diesem Farbsammelzylinder auf die Stichtiefdruckplatten. Ein Vorteil dieser Stichtiefdruckmaschine, verglichen mit einer üblichen Stichtiefdruckmaschine mit direkter Einfärbung der Druckplatten besteht darin, dass auf einfache Weise ein vollkommenes Register zwischen den verschiedenen Farbzonen auf der Stichtiefdruckplatte erhalten werden kann. Da ausserdem der Farbsammelzylinder mit einer glatten, elastischen Oberfläche versehen ist, können die Schablonenwalzen, welche die verschiedenen Farbzonen definieren und mit der elastischen Oberfläche des Farbsammelzylinders zusammenarbeiten, aus einem härteren Material bestehen als bisher, so dass feinste reliefförmige Bereiche, die beim Andrücken gegen den Farbsammelzylinder praktisch keiner Verformung unterliegen, erzeugt werden können. Darum dient diese indirekte oder Sammel-Stichtiefdruckmaschine insbesondere zur Herstellung des Sicherheitsuntergrundes von Banknoten, der bekanntlich aus feinen farbigen Linien und anderen feinen farbigen Elementen besteht, und gegebenenfalls auch gleichzeitig zur Herstellung des Hauptmusters von Banknoten.

Selbstverständlich besteht häufig das Bedürfnis, auch nach dem üblichen direkten Stichtiefdruckverfahren, also mit einer konventionellen Stichtiefdruckmaschine mit direkter Einfärbung, zu arbeiten.

Bisher sind für diese beiden Versionen des Stichtiefdrucks zwei getrennte Druckmaschinen erforderlich.

Der vorliegenden Erfindung liegt die Aufgabe zugrunde, diesen Nachteil zu beseitigen und eine konvertierbare Stichtiefdruckmaschine zu schaffen, mit welcher entweder nach der Methode des Sammel-Stichtiefdrucks oder aber des direkten Stichtiefdrucks gearbeitet werden kann. Diese wahlweise Möglichkeit ist insbesondere bei einer sogenannten Andruckmaschine von Vorteil, welche in der Regel dazu benutzt wird, Versuchsdrucke zu Beginn der Herstellung eines neuen Druckerzeugnisses anzufertigen.

Zur Lösung dieser Aufgabe ist die Stichtiefdruckmaschine nach der Erfindung durch die im Kennzeichen des Anspruchs 1 angegebenen Merkmale gelöst.

Auf diese Weise kann die in drei getrennten Maschinengestellen untergebrachte Druckmaschine auf einfache Weise entweder, bei Benutzung aller drei Gestelle, für den indirekten bzw. Sammel-Stichtiefdruck, oder aber, unter Fortlassung des zweiten Gestells mit dem Sammelzylinder, zum direkten Stichtiefdruck verwendet werden.

Im Falle einer Bogendruckmaschine sind der Bogenanleger und der Bogenausleger sowie vorzugsweise auch der Eingangstisch für den Eingangsstapel und der Auslagetisch alle in einem gemeinsamen Gestell untergebracht, welches im oberen Bereich des ersten Maschinengestells, oberhalb des Druckzylinders, schwenkbar derart montiert ist, dass es zwischen einer Betriebsstellung und einer Ausserbetriebsstellung, in welcher die Zylinder gut zugänglich sind, verstellbar ist.

Die Erfindung wird anhand der Zeichnungen an zwei Ausführungsbeispielen näher erläutert. Es zeigen :
Figur 1 eine Stichtiefdruckmaschine nach der Erfindung in derjenigen Betriebsstellung, in welcher alle drei Maschinengestelle eine Sammel-Stichtiefdruckmaschine bilden,
Figur 2 die Maschine nach Figur 1 mit vom Maschinengestell I abgerückten Maschinengestellen II und III,
Figur 3 die Maschine ohne das dritte, den Sammelzylinder tragende Maschinengestell, welches seitlich (senkrecht zur Zeichenebene) entfernt wurde, und mit abgerücktem zweiten Maschinengestell
Figur 4 diejenige Betriebsstellung, in welcher das erste und das zweite Maschinengestell eine direkte Stichtiefdruckmaschine bilden,
Figur 5 eine weitere, schematisch dargestellte Ausführungsform einer Stichtiefdruckmaschine nach der Erfindung in Seitenansicht und
Figur 6 eine Draufsicht, wobei das dritte Maschinengestell mit dem Farbsammelzylinder in seine Ausserbetriebsstellung seitlich verschwenkt ist.

Die Stichtiefdruckmaschine, bei der es sich bei den betrachteten Beispielen um eine Bogendruckmaschine handelt, weist drei Maschinengestelle I, II und III auf. Im Maschinengestell I sind ein Druckzylinder 1, ein mit diesem zusammenwirkender Plattenzylinder 2, der im betrachteten Beispiel zwei Stichtiefdruckplatten trägt, und der Wischzylinder 3 einer Wischvorrichtung gelagert. Im Maschinengestell III ist ein Farbsammelzylinder 8 gelagert, der den gleichen Durchmesser wie der Plattenzylinder 2 hat und eine Oberfläche aus elastischem Material aufweist. Im Maschinengestell II sind mehrere Schablonenwalzen 10, im betrachteten Beispiel drei Schablonenwalzen, und die diesen zugeordneten Farbwerke 11 montiert.

Der Eingangstisch 13 für den Eingangsstapel B der Bogen, der Bogenanleger 14 und die Einrichtung zur Bogenzuführung zum Druckzylinder 1 sowie die Bogenabführungseinrichtung mit dem Bogenausleger 15 und dem Auslagetisch 19 für den Ausgangsstapel B' sind in den betrachteten Beispielen in einem gemeinsamen Gestell 12 montiert, welches im oberen Bereich des Maschinengestells I um eine horizontale Achse schwenkbar ist. Es kann daher aus seiner in den Figuren 1 und 4 gezeigten Betriebsstellung in eine in den Figuren 2, 3, 5 und 6 gezeigte Ausserbetriebsstellung 12' aufwärts verschwenkt werden, damit Druckzylinder 1 und Plattenzylinder 2, insbesondere zum Zwecke der Wartung oder Auswechslung, frei zugänglich sind. Ausserdem vereinfacht die Unterbringung aller für die Bogenzuführung und den Bogenabtransport erforderlichen Elemente in einem einzigen verstellbaren Gestell den Aufbau der Maschine. Im betrachteten Beispiel weist die Bogenabführungseinrichtung ein Kettengreifersystem mit einer endlosen Greiferkette 17 auf, welche über zwei Kettenräder 16 und 18 verläuft, wobei die Achse des Kettenrades 16 gleichzeitig die Schwenkachse des Gestells 12 ist.

Ausserdem ist in den betrachteten Beispielen im Maschinengestell I noch ein Lager zur Aufnahme eines weiteren Zylinders vorgesehen, bei dem es sich entweder um einen Vorwischzylinder 4' (Figur 4) oder aber um eine weitere Schablonenwalze 4 (Figur 1) zur direkten Einfärbung der Stichtiefdruckplatten auf dem Plattenzylinder 2 handeln kann, wobei diese Schablonenwalze 4 von einem ebenfalls am Maschinengestell I montierten Farbwerk 5 eingefärbt wird.

Alle Maschinengestelle I, II und III ruhen auf einer Grundplatte 24. Das Maschinengestell II ist mit Rollen 9 versehen, auf denen es senkrecht zu den Walzenachsen verfahrbar und damit vom Maschinengestell I bzw. II abrückbar ist. Das Maschinengestell III ist im Beispiel nach den Figuren 1 bis 4 einerseits mit einer ersten Gruppe von Rollen 7, deren Achsen parallel zur Zylinderachse liegen, und andererseits mit einer zweiten Gruppe von Rollen 23 ausgerüstet, deren Achsen senkrecht zur Zylinderachse liegen. Alle Rollen der einen und der anderen Gruppe sind wahlweise derart einziehbar, dass das Maschinengestell III entweder nur auf den Rollen 7 ruht (Figur 1), so dass es im gleichen Sinne wie das Maschinengestell II vom Maschinengestell I abrückbar ist, oder sich nur auf den Rollen 23 abstützt (Figur 2), die in diesem Falle eine Querverschiebung, parallel zur Zylinderachse, erlauben. Zum Einziehen und Ausfahren der Rollen 7 bzw. 23 können bekannte mechanische, hydraulische oder elektrische Mittel vorgesehen sein.

In der Betriebsstellung nach Figur 1, in welcher ein indirekter oder Sammel-Stichtiefdruck durchführbar ist, befinden sich alle drei Maschinengestelle I, II und III in ihrer Arbeitsstellung. Die Drehrichtungen aller Zylinder sind durch Pfeile angedeutet. Die Schablonenwalzen 10 sind in bekannter Weise derart ausgeschnitten, dass sie Reliefzonen aufweisen, deren Konturen genau den in den betreffenden Farben einzufärbenden Bereichen der Stichtiefdruckplatten entsprechen. Die verschiedenen Farben werden auf dem Farbsammelzylinder 8 registerhaltig gesammelt und gemeinsam auf die Druckplatten des Plattenzylinders 2 übertragen. Im Beispiel nach Figur 1 werden daher die Druckplatten über den Farbsammelzylinder 8 mit drei Farben und über die zusätzliche Schablonenwalze 4 direkt mit einer weiteren Farbe eingefärbt. Insbesondere kann es sich bei dem von den Schablonenwalzen 10 herrührenden Dreifarbenbild um den Sicherheitsuntergrund einer Banknote und bei dem von der Schablonenwalze 4 herrührenden Einfarbenbild um das Hauptmuster einer Banknote handeln.

In der Darstellung nach Figur 2 sind die Maschinengestelle II und III vom Maschinengestell I abgerückt, wobei sich das Gestell III auf den Rollen 23 abstützt, und in der Darstellung nach Figur 3 ist das mittlere Maschinengestell III mit dem Sammelzylinder 8 aus dem Raum zwischen den beiden Maschinengestellen I und II seitlich entfernt worden, indem es auf den Rollen 23 seitlich (senkrecht zur Zeichenebene) in eine Ausserbetriebsstellung verfahren wurde.

Bei entferntem Maschinengestell III lässt sich das Maschinengestell II an das Maschinengestell I heranschieben, so dass nunmehr die Schablonenwalzen 10 direkt den Plattenzylinder 2 berühren, wie in Figur 4 dargestellt. Figur 4 zeigt also die andere Betriebsstellung der Maschine, in welcher ein direkter Dreifarben-Stichtiefdruck durchgeführt wird. Da man beim direkten Stichtiefdruck in der Regel mit einer Vorwischung arbeitet, ist in diesem Falle im Maschinengestell I anstelle einer Schablonenwalze ein Vorwischzylinder 4' montiert.

Die durch gekrümmte Pfeile angedeuteten Drehrichtungen von Druckzylinder 1 und Plattenzylinder 2 sind bei beiden Betriebsarten natürlich gleich. Daher arbeiten die Schablonenwalzen 10 beim Sammel-Stichtiefdruck nach Figur 1 mit einem Zylinder, nämlich dem Farbsammelzylinder 8, zusammen, der eine andere Drehrichtung wie der Plattenzylinder 2 hat, mit dem diese Schablonenwalzen 10 beim direkten Stichtiefdruck nach Figur 4 zusammenwirken. Ihr Drehsinn muss also umkehrbar sein.

In den betrachteten Beispielen handelt es sich bei den schematisch dargestellten Farbwerken um sogenannte Kurzfarbwerke, die jeweils nur aus einem Farbkasten 20, einer Duktorwalze 21 und einer Farbwalze 22 bestehen. Damit nun die Schablonenwalzen 10 je nach Betriebsart in der einen oder in der anderen Richtung drehen können, ist die Anordnung im Maschinengestell II so getroffen, dass die Duktorwalze 21 oder der gesamte Farbkasten 20 mit seiner Duktorwalze 21 einerseits und die Farbwalze 22 andererseits in zwei Betriebsstellungen verstellt werden können. Beim Sammel-Stichtiefdruck nach Figur 1 sind die Duktorwalzen 21 von den ihnen zugeordneten Schablonenwalzen 10 etwas abgerückt, während die Farbwalzen 22 als Farbübertragungswalzen fungieren und jeweils sowohl an einer Duktorwalze 21 als auch an einer Schablonenwalze 10 abrollen. Dagegen liegen die Duktorwalzen 21 beim direkten Stichtiefdruck nach Figur 4 direkt an den Schablonenwalzen 10 an, und die Farbwalzen 22 fungieren als Farbverteilerwalzen, die von den Schablonenwalzen abgerückt sind und nur auf den Duktorwalzen 21 abrollen.

Die Schablonenwalzen 10 können vorzugsweise Schablonenplatten aus einem etwas elastischen Material, sogenannten Flexoplatten, tragen, welche ohne weiteres sowohl zur Einfärbung des Farbsammelzylinders 8 beim indirekten Stichtiefdruck als auch zur direkten Einfärbung der Stichdruckplatten geeignet sind. Im Falle des indirekten oder Sammel-Stichtiefdrucks nach Figur 1 können die Schablonenwalzen 10 jedoch auch mit Schablonenplatten aus einem harten Material belegt sein, welches besonders feine Bildelemente herzustellen erlaubt. In diesem Falle sind bei der Umwandlung der Maschine zum direkten Stichtiefdruck nach Figur 4 die Schablonenwalzen gegen solche auszutauschen, die eine etwas elastische Oberfläche haben, weil sie direkt mit den harten Stichtiefdruckplatten zusammenwirken.

Im Ausführungsbeispiel nach den Figuren 5 und 6 ist das Maschinengestell III mit dem Farbsammelzylinder 8, dessen Betriebstellung III in Figur 6 angedeutet ist, nicht geradlinig verfahrbar, sondern seitlich um eine vertikale Achse 25 verschwenkbar, so dass es, wie in den Figuren dargestellt, seitlich aus dem Raum zwischen den Maschinengestellen I und II heraus in die Ausserbetriebstellung III' geschwenkt werden kann. Diese vertikale Achse 25 ist beispielsweise an einem am Maschinengestell I befestigten Pfeiler 26 angebracht. Die Gelenkteile 27 sind so gestaltet, dass sich das seitlich herausgekippte Gestell III soweit versetzt neben dem Gestell I befindet, dass das Gestell II mit den Schablonenwalzen 10 an das Gestell I herangefahren werden kann. Der übrige Aufbau der Stichtiefdruckmaschine ist der gleiche wie beim ersten Ausführungsbeispiel.

Die Erfindung ist nicht auf die beschriebenen Ausführungsbeispiele beschränkt, sondern lässt hinsichtlich der Ausbildung der einzelnen Maschinengestelle und ihrer Teile sowie der Art und Weise der Verstellung der Maschinengestelle II und III, innerhalb des Schutzbereichs der Ansprüche, mannigfache Varianten zu. Die Maschine nach der Erfindung kann auch eine Rollendruckmaschine sein, bei der die Mittel zum Transport der Bogen durch Mittel zum Transport der Papierbahn ersetzt sind.

## Patentansprüche

1. Stichtiefdruckmaschine mit einem wenigstens eine Druckplatte tragenden Plattenzylinder (2), einem mit diesem zusammenwirkenden Druckzylinder (1), einer mit dem Plattenzylinder zusammenwirkenden Wischvorrichtung (3), einem Farbsammelzylinder (8), mit Schablonenwalzen (10) und mit diese Schablonenwalzen einfärbenden Farbwerken (11), wobei der Plattenzylinder, der Druckzylinder und die Wischvorrichtung in einem ersten Maschinengestell (I) montiert sind, dadurch gekennzeichnet, dass die Schablonenwalzen (10) sowie ihre Farbwerke (11) in einem zweiten Maschinengestell (II) montiert sind, welches in einer zu den Walzenachsen senkrecht orientierten Richtung verstellbar ist, dass der Farbsammelzylinder (8) in einem dritten Maschinengestell (III) montiert ist, welches aus dem Raum zwischen dem ersten und dem zweiten Maschinengestell entfernbar und in eine Ausserbetriebsstellung verstellbar ist, und dass das zweite Maschinengestell (II) dazu eingerichtet ist, in einer ersten Betriebsstellung, in welcher der Farbsammelzylinder (8) am Plattenzylinder (2) anliegt, mit seinen Schablonenwalzen (10) diesen Farbsammelzylinder (8) einzufärben, und in einer zweiten Betriebsstellung, in welcher sich das dritte Maschinengestell (III) in der erwähnten Ausserbetriebsstellung befindet, mit seinen Schablonenwalzen (10) den Plattenzylinder (2) einzufärben.

2. Stichtiefdruckmaschine nach Anspruch 1, in welcher die Farbwerke je einen Farbkasten (20), eine Duktorwalze (21) und eine Farbwalze (22) aufweisen, dadurch gekennzeichnet, dass die Duktorwalze (21) oder der gesamte Farbkasten (20) mit der Duktorwalze (21) und die Farbwalze (22) verstellbar im zweiten Maschinengestell (II) montiert sind und dass in einer der beiden erwähnten Betriebsstellungen die Duktorwalze (21) an der ihr zugeordneten Schablonenwalze (10) anliegt und die Farbwalze (22) ohne Berührung mit der Schablonenwalze als Farbverteilerwalze an der Duktorwalze (21) abrollt, während in der anderen der erwähnten Betriebsstellungen die Duktorwalze (21) von der ihr zugeordneten Schablonenwalze (10) abgerückt ist und die Farbwalze (22) als Farbübertragungswalze sowohl an der Duktorwalze (21) als auch an der Schablonenwalze (10) abrollt.

3. Stichtiefdruckmaschine nach Anspruch 1 oder 2, dadurch gekennzeichnet, dass die Schablonenwalzen (10) mit Schablonenplatten aus einem elastischen Material derart belegt sind, dass sie sowohl zur Einfärbung des Farbsammelzylinders (8) als auch zur direkten Einfärbung der Stichtiefdruckplatten des Plattenzylinders (2) geeignet sind.

4. Stichtiefdruckmaschine nach einem der Ansprüche 1 bis 3, dadurch gekennzeichnet, dass im ersten Maschinengestell (I) ausserdem ein Lager zur Aufnahme entweder eines Vorwischzylinders (4') oder aber einer weiteren Schablonenwalze (4) zur direkten Einfärbung der Tiefdruckplatten sowie ein weiteres, dieser Schablonenwalze zugeordnetes Farbwerk (5) vorgesehen ist.

5. Stichtiefdruckmaschine nach einem der Ansprüche 1 bis 4, die als Bogendruckmaschine mit einem Bogenanleger (14) und einem Bogenausleger (15) ausgebildet ist, dadurch gekennzeichnet, dass die Bogenzuführungsvorrichtung mit dem Bogenanleger (14) sowie die Bogenabführungsvorrichtung mit dem Bogenausleger (15) in einem gemeinsamen Gestell (12) installiert sind, welches schwenkbar im oberen Bereich des ersten Maschinengestells (I) angebracht und zwischen einer Betriebsstellung und einer Ausserbetriebsstellung (12') verstellbar ist.

6. Stichtiefdruckmaschine nach Anspruch 5, dadurch gekennzeichnet, dass das erwähnte Gestell (12) ausserdem auch den Eingangstisch (13) für den Eingangsstapel (B) und den Auslagetisch (19) trägt.

7. Stichtiefdruckmaschine nach einem der Ansprüche 1 bis 6, dadurch gekennzeichnet, dass das dritte Maschinengestell (III) vom ersten Maschinengestell (I) in einer senkrecht zur Zylinderachse orientierten Richtung verfahrbar und ausserdem im rechten Winkel zu dieser Richtung in die Ausserbetriebsstellung verstellbar ist.

8. Stichtiefdruckmaschine nach Anspruch 7, dadurch gekennzeichnet, dass das dritte Maschinengestell (III) mit einer ersten Gruppe von Rollen (7), die zum Abrücken vom ersten Maschinengestell dienen und deren Achsen parallel zur Zylinderachse liegen, und mit einer zweiten Gruppe von Rollen (23) versehen ist, deren Achsen senkrecht zur Zylinderachse liegen und die dazu dienen, dieses Maschinengestell (III) im rechten Winkel zur Abrückrichtung zu verschieben, und dass die beiden Gruppen von Rollen wahlweise einziehbar sind.

9. Stichtiefdruckmaschine nach einem der Ansprüche 1 bis 6, dadurch gekennzeichnet, dass das dritte Maschinengestell (III) an einer Seite um eine vertikale Achse (25) schwenkbar derart gelagert ist, dass es aus seiner Betriebsstellung seitlich in die erwähnte Ausserbetriebsstellung schwenkbar ist.

## Claims

1. An intaglio printing machine having a plate cylinder (2) carrying at least one printing plate, an impression cylinder (1) cooperating with said plate cylinder (2), a wiping device (3) cooperating with the plate cylinder, a color-collect cylinder (8), stencil rollers (10) and inking units (11) inking these stencil rollers, the plate cylinder, the impression cylinder and the wiping device being mounted in a first machine stand (I), characterized in that the stencil rollers (10) and their inking units (11) are mounted in a second machine stand (II) which is adjustable in a direction oriented perpendicularly to the roller axes, in that the color-collect cylinder (8) is mounted in a third machine stand (III) which can be removed from the space between the first and second machine stands and adjusted into an inoperative position, and in that the second machine stand (II) is designed, in a first operating position in which the color-collect cylinder (8) bears on the plate cylinder (2), to ink this color-collect cylinder (8) with its stencil rollers (10) and, in a second operating position in which the third machine stand (III) is located in said inoperative position, to ink the plate cylinder (2) with its stencil rollers (10).

2. The intaglio printing machine as claimed in claim 1, in which the inking units each have an ink fountain (20), a ductor roller (21) and an inking roller (22), characterized in that the ductor roller (21) or the entire ink fountain (20) with the ductor roller (21) and the inking roller (22) are mounted adjustably in the second machine stand (II), and in that, in one of the said two operating positions, the ductor roller (21) bears on the stencil roller (10) assigned to it and the inking roller (22) rolls as an ink distributor roller on the ductor roller (21) without contact with the stencil roller, whilst, in the other said operating positions, the ductor roller (21) is moved off from the stencil roller (10) assigned to it and the inking roller (22) rolls as an ink-transfer roller both on the ductor roller (21) and on the stencil roller (10).

3. The intaglio printing machine as claimed in claim 1, characterized in that the stencil rollers (10) are covered with stencil plates consisting of an elastic material, in such a way that they are suitable both for inking the color-collect cylinder (8) and for the direct inking of the intaglio printing plates of the plate cylinder (2).

4. The intaglio printing machine as claimed in claim 1, characterized in that a bearing for receiving either a pre-wiping cylinder (4') or else a further stencil roller (4) for the direct inking of the intaglio printing plates and a further inking unit (5) assigned to the stencil roller are also provided in the first machine stand (I).

5. The intaglio printing machine as claimed in claim 1, which is designed as a sheet-fed printing machine with a sheet feeder (14) and a sheet-delivery (15), characterized in that the sheet-supply device together with the sheet feeder (14) and the sheet-removal device together with the sheet delivery (15) are installed in a common stand (12) which is attached pivotably in the upper region of the first machine stand (I) and which is adjustable between an operating position and an inoperative position (12').

6. The intaglio printing machine as claimed in claim 5, characterized in that said stand (12) moreover also carries the entry table (13) for the entry stack (B) and the delivery table (19).

7. The intaglio printing machine as claimed in claim 1, characterized in that the third machine stand (III) is movable from the first machine stand (I) in a direction oriented perpendicularly to the cylinder axis and moreover is adjustable at right angles to this direction into the inoperative position.

8. The intaglio printing machine as claimed in claim 7, characterized in that the third machine stand (III) is provided with a first group of rollers (7), which serve for moving it off from the first machine stand and the axes of which are parallel to the cylinder axis, and a second group of rollers (23), the axes of which are perpendicular to the cylinder axis and which serve for displacing this machine stand (III) at right angles to the moving-off direction, and wherein the two groups of rollers are selectively retractable.

9. The intaglio printing machine as claimed in claim 1, characterized in that the third machine stand (III) is mounted pivotably on one side about a vertical axle (25), in such a way that it is pivotable out of its operating position laterally into the said inoperative position.

## Revendications

1. Machine d'impression taille-douce munie d'un cylindre porte-plaques (2) portant au moins une plaque d'impression, d'un cylindre d'impression (1) coopérant avec ce cylindre porte-plaques (2), d'un dispositif d'essuyage (3) coopérant avec le cylindre porte-plaques, d'un cylindre collecteur de couleurs (8) muni de rouleaux encreurs (10) et de dispositifs encreurs (11) encrant ces rouleaux encreurs, le cylindre porte-plaques, le cylindre d'impression et le dispositif d'essuyage étant montés dans un premier bâti de machine (I), caractérisée en ce que les rouleaux encreurs (10) ainsi que leurs dispositifs encreurs (11) sont montés dans un deuxième bâti de machine (II) mobile dans une direction perpendiculaire aux axes des rouleaux, que le cylindre collecteur de couleurs (8) est monté dans un troisième bâti de machine (III) qui peut être éloigné de l'espace entre le premier et le deuxième bâti de machine et déplacé dans une position de repos et que le deuxième bâti de machine (II) est aménagé de façon à encrer le cylindre collecteur de couleurs (8) au moyen de ses rouleaux encreurs (10) dans une première position de fonctionnement dans laquelle le cylindre collecteur de couleurs (8) est appuyé contre le cylindre porte-plaques (2) et à encrer le cylindre porte-plaques (2) au moyen de ses rouleaux encreurs (10) dans une deuxième position de fonctionnement dans laquelle le troisième bâti de machine (III) se trouve dans ladite position de repos.

2. Machine d'impression taille-douce selon la revendication 1 dans laquelle chaque dispositif encreur présente un encrier (20), un cylindre d'encrier (21) et un rouleau toucheur (22), caractérisée en ce que le cylindre d'encrier (21) ou l'ensemble formé par l'encrier (20) et le cylindre d'encrier (21) et le rouleau toucheur (22) sont montés dans le deuxième bâti de machine (II) de manière à être mobiles et que dans une des deux positions de fonctionnement citées précédemment, le cylindre d'encrier (21) est appuyé sur le rouleau encreur (10) qui lui correspond et le rouleau toucheur (22) roule sur le cylindre d'encrier (21) sans contact avec le rouleau encreur (10), remplissant les fonctions de rouleau distributeur de couleurs, alors que dans l'autre position de fonctionnement citée, le cylindre d'encrier (21) est éloigné du rouleau encreur (10) qui lui correspond et le rouleau toucheur (22) roule sur le cylindre d'encrier (21) et sur le rouleau encreur (10), remplissant les fonctions de rouleau de transfert de couleurs.

3. Machine d'impression taille-douce selon la revendication 1 ou 2, caractérisée en ce que les rouleaux encreurs (10) sont garnis de telle sorte de plaques à encrer en matériau élastique qu'ils sont aussi bien adaptés à l'encrage du cylindre collecteur de couleurs (8) qu'à l'encrage direct des plaques d'impression taille douce du cylindre porte-plaques (2).

4. Machine d'impression taille-douce selon l'une des revendications 1 à 3, caractérisée en ce qu'un palier pour recevoir soit un cylindre de préessuyage (4') soit un rouleau encreur supplémentaire (4) pour l'encrage direct de la plaque d'impression taille douce ainsi qu'un encrier supplémentaire (5) associé audit rouleau encreur supplémentaire sont en outre prévus dans le premier bâti de machine (I).

5. Machine d'impression taille-douce selon l'une des revendications 1 à 4 construite comme une machine d'impression à la feuille avec un margeur d'entrée (14) et un margeur de sortie (15), caractérisée en ce que le dispositif d'alimentation en feuilles avec le margeur d'entrée (14) ainsi que le dispositif d'évacuation des feuilles avec le margeur de sortie (15) sont installés dans un bâti commun (12) disposé de manière à pouvoir basculer dans la partie supérieure du premier bâti de machine (I) et mobile entre une position de fonctionnement et une position de repos (12').

6. Machine d'impression taille-douce selon la revendication 5, caractérisée en ce que ledit bâti (12) porte en outre la table d'entrée (13) pour la pile d'entrée (B) et la table de sortie (19).

7. Machine d'impression taille-douce selon l'une des revendications 1 à 6, caractérisée en ce que le troisième bâti de machine peut être éloigné du premier bâti de machine (I) selon une direction perpendiculaire à l'axe du cylindre et peut en outre être déplacé à angle droit par rapport à ladite direction pour être mis en position de repos.

8. Machine d'impression taille-douce selon la revendication 7, caractérisée en ce que le troisième bâti de machine (III) est muni d'un premier groupe de rouleaux (7) qui servent à son éloignement du premier bâti de machine et dont les axes sont parallèles à l'axe du cylindre et d'un deuxième groupe de rouleaux (23) dont les axes sont perpendiculaires à l'axe du bâti de machine (III) à angle droit par rapport à la direction d'éloignement et que les deux groupes de rouleaux sont escamotables au choix.

9. Machine d'impression taille-douce selon l'une des revendications 1 à 6, caractérisée en ce que le troisième bâti de machine (III) est d'un côté monté de manière à basculer autour d'un axe vertical (25) de façon à pouvoir être basculé de côté dans ladite position de repos.
